# EUROPÄISCHE PATENTSCHRIFT

(11) **EP 0 528 218 B1**
(45) Veröffentlichungstag und Bekanntmachung des Hinweises auf die Patenterteilung: **06.07.1994**
(21) Anmeldenummer: 92112892.2
(22) Anmeldetag: 29.07.1992
(51) Int. Cl.: E06B 3/50

(54) **Mit einer Dreh-Schiebetür verschliessbares Möbelstück, insbesondere Schrank**
Piece of furniture with a swinging-sliding door, in particular a cupboard
Meuble à porte battante coulissante, notamment une armoire

(30) Priorität: 09.08.1991 DE 9109850 U
(43) Veröffentlichungstag der Anmeldung: 24.02.1993
(73) Patentinhaber: HÄFELE GmbH & Co., D-72202 Nagold (DE)
(72) Erfinder: Walz, Rüdiger, W-7031 Mötzingen (DE)
(74) Vertreter: Schmid, Berthold, Dipl.-Ing.

(56) Entgegenhaltungen:
- DE-A- 2 418 193
- DE-A- 3 300 189
- US-A- 5 026 130

## Beschreibung

Es sind bereits mit einer Dreh-Schiebetür verschließbare Schränke bekannt, welche, gegenüber der Öffnungsseite des Korpus eine senkrecht zur Schieberichtung drehbar gelagerte Welle aufweisen. Dabei ist die Welle mit mindestens zwei im Abstand untereinander angeordneten Zahnritzeln versehen, welche in mit der Tür fest verbundene entsprechende Zahnstangen eingreifen. Außerdem sind diese Zahnstangen an der Welle quer zu deren Längsachse verschiebbar gelagert, vgl. DE-A-3300189. Bei mit solchen Beschlägen versebenen Schränken kann die Tür in einer Dreh-Schiebebewegung geöffnet und in ihrer Offenstellung innerhalb oder außerhalb der Seitenwand des Schrankes plaziert werden, so daß sich nur ein sehr geringer Platzbedarf ergibt. Bei bekannten Ausführungsformen dieser Art ist die Führung für die Tür, insbesondere bei schweren Schränken, jedoch unzureichend.

Um diesen Nachteil zu beseitigen, sind erfindungsgemäß bei einem Möbelstück in der oben beschriebenen Art mit Zahnreihen versehene Schienen mindestens an ihren entgegengesetzt liegenden Längskanten als Führungsschienen für Rollen von mit der Welle fest verbundenen Laufwagen ausgebildet. Durch die Verwendung der Laufwagen, welche mit zwei oder mehr Rollen versehen sind, ergibt sich eine einwandfreie und relativ breite Führung für die Tür, so daß auch bei schweren Türen ein einseitiges Absinken nicht zu befürchten ist.

Vorzugsweise bestehen die Laufwagen aus einem mit der Welle verbundenen Rollenträgern und zwei oder mehr Rollen. Dabei sind zweckmäßig an der Welle Haltelaschen vorgesehen, an denen die Rollenträger in Achsrichtung verschiebbar befestigt sind. Auf diese Weise ist es möglich, beim Einbau des Beschlages Ungenauigkeiten auszugleichen und vor allem eine spielfreie Verbindung der Teile zu erreichen. Um die Verbindung zwischen der Haltelasche und den Rollenträgern trotz der Höhenverstellbarkeit ausreichend zu sichern, sind die Langlöcher aufweisenden Haltelaschen und die Rollenträger mit ineinander greifenden Rippen versehen.

Da bei Verwendung üblicher Zahnstangen Ruckbewegungen beim Verschieben nicht auszuschließen sind, werden die Zahnreihen nach einem weiteren Merkmal der Erfindung und die in sie eingreifenden Zahnritzel quergeteilt, wobei die Zähne der Teilreihen und der Teilritzel geringfügig gegeneinander versetzt sind. Dadurch wird ein fortlaufender Eingriff der Zähne erreicht, wodurch zusätzlich das Spiel verringert wird.

Zur Vereinfachung der Herstellung und zur Erleichterung der Montage sind die Schienen zweckmäßig zweiteilig, wobei ein mit der Tür verbindbares Teil als Profilschiene und das andere als Zahnstange ausgebildet ist. Zweckmäßig ist die Zahnstange in die Profilschiene einschiebbar und kann dann mit dieser zusätzlich verschraubt werden. Die Profilschienen weisen eine Lauffläche für die Rollen und einen Führungsrand auf, so daß ein sicheres Halten der Tür an den Laufwagen gewährleistet ist. Um die Schienen sowohl für die Anbringung oben und unten als auch bei links und rechts zu öffnenden Türen verwenden zu können, sind diese längssymmetrisch ausgebildet. Dabei kann auch zusätzlich zwischen zwei Schienen eine dritte angeordnet werden, welche an beiden Seiten von Laufwagen umgriffen wird.

Die Zeichnung zeigt ein Ausführungsbeispiel der Erfindung. Es stellen dar:
- Fig. 1: Die abgebrochene Vorderansicht eines Dreh-Schiebetürbeschlages mit durchsichtiger Tür;
- Fig. 2: die teilweise abgebrochene Ansicht eines Schrankes mit geöffneter und teilweise zurückgeschobener Tür;
- Fig. 3: die teilweise geschnittene Seitenansicht einer Profilschiene;
- Fig. 4: die Seitenansicht einer Zahnstange.

Am Korpus 2 eines Schrankes 1 ist eine Welle 3 mittels mehrerer Beschlagteile 4 drehbar gelagert. An dieser Welle sind im Abstand untereinander Haltelaschen 5 angeschweißt, welche zur Befestigung von Laufwagen 6 dienen. Diese bestehen aus einem Rollenträger 7, welcher mit der Haltelasche 5 verschraubt ist und jeweils zwei Rollen 8 aufweist. An der Tür 9 sind in einem den Laufwagen 6 entsprechenden Abstand zwei Schienen 10 befestigt, welche auf ihren der Welle 3 zugewandten Flächen mit Zahnreihen 11 versehen sind. Auf der Höhe derselben sind an der Welle 3 in die Zahnreihen eingreifende Zahnritzel 12 befestigt.

Die Schienen 10 sind zweiteilig ausgebildet, wobei der eine Schienenteil als Zahnstange 13 und der andere als Profilschiene 14 ausgebildet sind. Wie die Querschnitte in den Fign. 3 und 4 erkennen lassen, kann die Zahnstange 13 in die Profilschiene 14 eingeschoben und dann mit ihr, beispielsweise durch Verschraubung, verbunden werden. Die Profilschienen 14 weisen für die Rollen 8 der Laufwagen 6 Laufflächen 15 auf und sind auf ihrer von der Tür 9 abgewandten Seite mit einem Führungsrand 16 versehen. Um die Schienen sowohl unten als auch oben sowie an rechts und links zu öffenden Türen verwenden zu können, sind sie längssymmetrisch aufgebaut, so daß die Profilschiene 14 an beiden Längskanten Laufflächen 15 und Führungsränder 16 aufweist.

Wie Fig. 2 erkennen läßt, sind die Zahnreihen 11 in zwei untereinander liegende Reihen 17 und 18 und die Ritzel 12 ebenfalls quergeteilt. Die Zahnreihen 17 und 18 und die beiden Teilritzel 19 und 20 weisen eine geringe Versetzung der Zähne zueinander auf, um einen möglichst ruhigen Lauf zu gewährleisten.

Wie Fig. 2 erkennen läßt, sind die Haltelaschen 5 mit Langlöchern 21 versehen, so daß die Rollenträger 7 in Längsrichtung der Welle 3 um ein geringes Maß verschoben werden können. Dadurch ist es einerseits möglich, Ungenauigkeiten auszugleichen und andererseits kann man das Spiel zwischen den Rollen 8 und den Laufflächen 15 der Profilschiene 14 genau einstellen. Um die Höheneinstellung der Haltelaschen 5 und der Rollenträger 7 gegeneinander abzusichern, sind die aneinander liegenden Flächen der Teile in nicht dargestellter Weise mit Querrippen versehen.

Die an der Welle 3 mittels der Schienen 10 längsverschiebbar gelagerte Tür 9 kann sowohl quer zur Welle 3 verschoben als auch mit dieser gedreht werden, so daß die Tür 9, wie in Fig. 2 gezeigt, hinter die Seitenwand des Korpus 2 geschoben werden kann. Durch den Eingriff der Zahnritzel 12 in die Zahnreihen 11 wird dabei gewährleistet, daß sich die Tür 9 bei der Öffnungs- bzw. Schließbewegung nicht verkanten kann. Vielmehr wird ein konstanter Gleichlauf der oberen und unteren Schiene erreicht.

## Patentansprüche

1. Mit einer Dreh-Schiebetür verschließbares Möbelstück (1), insbesondere Schrank, mit einer gegenüber der Öffnungsseite drehbar am Korpus (2) senkrecht zur Schieberichtung gelagerten Welle (3) mit mindestens zwei im Abstand untereinander angeordneten Zahnritzeln (12), welche in entsprechende Zahnreihen (11) von mit der Tür (9) fest verbundenen Schienen (10) eingreifen, wobei die Schienen an der Welle quer zu deren Längsachse verschiebbar gelagert sind, dadurch gekennzeichnet, daß die mit Zahnreihen (11) versehenen Schienen (10) mindestens an ihren entgegengesetzt liegenden Längskanten (15, 16) als Führungsschienen für Rollen (8) von mit der Welle (3) fest verbundenen Laufwagen (6) ausgebildet sind.

2. Möbelstück nach Anspruch 1, dadurch gekennzeichnet, daß die Laufwagen (6) aus einem mit der Welle (3) verbundenen Rollenträger (7) und zwei oder mehreren Rollen (8) bestehen.

3. Möbelstück nach Anspruch 2, dadurch gekennzeichnet, daß an der Welle (3) Haltelaschen (5) vorgesehen sind, an denen die Rollenträger (7) in Achsrichtung der Welle verschiebbar befestigt sind.

4. Möbelstück nach Anspruch 3, dadurch gekennzeichnet, daß die Langlöcher (21) aufweisenden Haltelaschen (5) und die Rollenträger (7) mit ineinander greifenden Rippen versehen sind.

5. Möbelstück nach einem oder mehreren der vorhergehenden Ansprüche, dadurch gekennzeichnet, daß die Zahnreihen (11) und die in sie eingreifenden Zahnritzel (12) quergeteilt und die Zähne der Teilreihen (17, 18) und der Teilritzel (19, 20) geringfügig gegeneinander versetzt sind.

6. Möbelstück nach Anspruch 5, dadurch gekennzeichnet, daß die Schienen (10) zweiteilig ausgebildet sind, wobei ein mit der Tür (9) verbindbares Teil als Profilschiene (14) und das andere als Zahnstange (13) ausgebildet sind.

7. Möbelstück nach Anspruch 6, dadurch gekennzeichnet, daß die Zahnstange (13) in die Profilschiene (14) einschiebbar ist.

8. Möbelstück nach einem oder beiden der Ansprüche 6 bis 7, dadurch gekennzeichnet, daß die Profilschienen (14) eine Lauffläche (15) für die Rollen (8) des Laufwagens (6) und einen Führungsrand (16) aufweisen.

9. Möbelstück nach einem oder mehreren der vorhergehenden Ansprüche 6 bis 8, dadurch gekennzeichnet, daß die Profilschienen (14) und die Zahnstangen (13) längssymmetrisch ausgebildet sind.

## Claims

1. Article of furniture (1), in particular a cupboard, which can be closed by a rotating-sliding door, having a shaft (3) which is rotatable with respect to the opening side and is mounted on the body (2), perpendicular to the sliding direction, having at least two pinions (12) which are disposed at a distance from one another and which engage in corresponding rows of teeth (11) on rails (10) rigidly connected to the door (9), the rails being mounted on the shaft so as to move transversely to the longitudinal axis thereof, characterised in that the rails (10) provided with rows of teeth (11) are formed, at least on their opposite longitudinal sides (15, 16), as guide rails for rollers (8) of carriages (6) rigidly connected to the shaft (3).

2. Article of furniture according to Claim 1, characterised in that the carriages (6) consist of a roller carrier (7), which is connected to the shaft (3), and two or more rollers (8).

3. Article of furniture according to Claim 2, characterised in that retainer plates (5), to which the roller carriers (7) are secured so as to be displaceable in the axial direction of the shaft, are provided on the latter.

4. Article of furniture according to Claim 3, characterised in that the retainer plates (5), comprising elongate holes (21), and the roller carriers (7) are provided with ribs which engage one another.

5. Article of furniture according to one or more of the preceding claims, characterised in that the rows of teeth (11) and the pinions (12) engaging therein are divided transversely, and the teeth of the part rows (17, 18) and the part pinions (19, 20) are offset slightly relative to one another.

6. Article of furniture according to Claim 5, characterised in that the rails (10) are formed in two parts, one part, which can be connected to the door (9), being in the form of a profiled rail (14) and the other part being in the form of rack (13).

7. Article of furniture according to Claim 6, characterised in that the rack (13) can be inserted into the profiled rail (14).

8. Article of furniture according to one or both of Claims 6 and 7, characterised in that the profiled rails (14) comprise a bearing surface (15) for the rollers (8) of the carriage (6) and a guide edge (16).

9. Article of furniture according to one or more of preceding Claims 6 to 8, characterised in that the profiled rails (14) and the racks (13) are formed so as to be longitudinally symmetrical.

## Revendications

1. Meuble (1) à porte battante coulissante, notamment armoire, comprenant un arbre (3) monté sur le corps (2) de manière rotative par rapport au côté de l'ouverture et perpendiculairement au sens du coulissement qui comporte au moins deux pignons (12) disposés écartés l'un par rapport à l'autre et l'un au-dessus de l'autre qui se mettent en prise avec des rangées de dents (11) de rails (10) reliés fixement à la porte (9), sachant que les rails sont montés sur l'arbre de manière à pouvoir se déplacer perpendiculairement à son axe longitudinal, caractérisé en ce que les rails (10) munis de rangées de dents (11) sont réalisés en tant que glissières de guidage pour des galets (8) de chariots (6) reliés fixement à l'arbre (3), au moins dans la zone de leurs arêtes longitudinales opposées (15, 16).

2. Meuble selon la revendication 1, caractérisé en ce que les chariots (6) se composent d'un support de galets (7) relié à l'arbre (3) et de deux ou plusieurs galets (8).

3. Meuble selon la revendication 2, caractérisé en ce que sur l'arbre (3) sont prévues des éclisses (5) auxquelles les supports de galets (7) sont fixés de manière à pouvoir se déplacer dans la direction de l'axe de l'arbre.

4. Meuble selon la revendication 3, caractérisé en ce que les éclisses (5) présentant des trous oblongs (21) et les supports de galets (7) sont munis de nervures engrenant les unes dans les autres.

5. Meuble selon l'une ou plusieurs des revendications précédentes, caractérisé en ce que les rangées de dents (11) et les pignons (12) qui engrènent dans ces dernières sont divisés en deux dans le sens de la largeur et en ce que les dents des rangées partielles (17, 18) et des pignons partiels (19, 20) sont légèrement décalées les unes par rapport aux autres.

6. Meuble selon la revendication 5, caractérisé en ce que les rails (10) sont réalisés en deux parties, sachant qu'une partie pouvant être reliée à la porte (9) est réalisée en tant que rail profilé (14) et que l'autre partie est réalisée en tant que crémaillère (13).

7. Meuble selon la revendication 6, caractérisé en ce que la crémaillère (13) peut être enfilée dans le rail profilé (14).

8. Meuble selon l'une des revendications 6 et 7 ou les deux, caractérisé en ce que les rails profilés (14) présente une surface de roulement (15) pour les galets (8) du chariot (6) et un bord de guidage (16).

9. Meuble selon l'une ou plusieurs des revendications 6 à 8, caractérisé en ce que les rails profilés (14) et les crémaillères (13) sont réalisés de façon symétrique dans le sens de la longueur.
